# FASCICULE DE BREVET EUROPEEN

(11) **EP 0 130 914 B1**
(45) Date de publication et mention de la délivrance du brevet: **09.09.1987**
(21) Numéro de dépôt: 84401382.1
(22) Date de dépôt: 28.06.1984
(51) Int. Cl.: H01H 3/50

(54) **Commutateur électrique perfectionné, en particulier pour véhicules automobiles, muni de bobines électriques de verrouillage**
Mit elektrischen Haltespulen versehener elektrischer Schalter, insbesondere für Kraftwagen
Electrical switch, particularly for motor cars, provided with electrical latching bobbins

(30) Priorité: 29.06.1983 FR 8310760
(43) Date de publication de la demande: 09.01.1985
(73) Titulaire: JAEGER, F-92303 Levallois-Perret (FR)
(72) Inventeur: Regnault, Serge, F-75009 Paris (FR); Mouchet, Bernard, F-75019 Paris (FR); Gauthier, Christian, F-75015 Paris (FR)
(74) Mandataire: Martin, Jean-Jacques

## Description

La présente invention concerne les organes de commutation électrique.

La présente invention concerne notamment, mais non exclusivement, les commutateurs électriques utilisés dans le domaine de l'industrie automobile.

Plus précisément, la présente invention propose des perfectionnements aux commutateurs du type munis de bobines électriques d'automain- tien, aptes à assurer un blocage de ces commutateurs en position active, et à verrouiller l'état des contacts électriques internes au commutateur.

De tels commutateurs équipés de bobines d'automaintien sont par exemple décrits et représentés dans les demandes de brevet allemandes publiées sous les numéros 1 630 756 et 2 849 686.

Par ailleurs, le document US-A- 4 345 227 décrit un commutateur comprenant un boîtier qui loge un organe de commande déplaçable entre une position de repos et une position active sous l'effet d'une force d'actionnement, des contacts électriques principaux dont la liaison est susceptible d'être modifiée d'un premier état, dans un second état, lors du déplacement de l'organe de commande, de la position de repos, vers la position active, une bobine électrique associée à des contacts électriques auxiliaires, apte à être alimentée lorsque l'organe de commande est déplacé en position active, et à immobiliser alors les contacts électriques principaux dans le second état, des premiers moyens de rappel aptes à assurer un rappel de l'organe de commande, de la position active en position de repos, lorsque la force d'actionnement cesse d'être exercée sur cet organe, sans interrompre l'alimentation de la bobine, ni modifier l'état des contacts électriques principaux, des seconds moyens de rappel aptes à entraîner le retour des contacts électriques principaux dans le premier état lorsque la bobine cesse d'être alimentée, l'organe de commande étant adapté pour autoriser l'ouverture du circuit d'alimentation de la bobine lorsque après avoir été déplacé en position active pour porter les contacts électriques principaux dans le second état, cet organe est revenu en position de repos sous l'effet des premiers moyens de rappel, et qu'une nouvelle force d'actionnement est exercée sur l'organe de commande.

Le document FR-A- 2 340 610 décrit un autre commutateur électrique comprenant un boîtier qui porte un premier contact principal fixe et un bouton poussoir de commande déplaçable entre une position de repos et une position active sous l'effet d'une force d'actionnement, une bascule montée à pivotement dans le boîtier et qui porte un second contact principal apte à coopérer avec le premier contact principal lorsque le bouton poussoir de commande est déplacé en position active, une bobine électrique adaptée pour être alimentée lorsque le bouton poussoir de commande est déplacé en position active pour verrouiller une palette agissant sur la bascule par l'intermédiaire d'un ressort pour maintenir la bascule dans une position telle que les contacts principaux sont fermés, des premiers moyens de rappel adaptés pour assurer un rappel du bouton poussoir de commande, de la position active, en position de repos, lorsque la force d'actionnement cesse d'être exercée sur cet organe, sans interrompre l'alimentation de la bobine, ni modifier l'état des contacts électriques principaux, une lamelle portée par le bouton poussoir de commande, adaptée pour agir sur la bascule pour séparer les contacts principaux lorsque après avoir été déplacé en position active, le bouton poussoir de commande est revenu en position de repos sous l'effet des premiers moyens de rappel et qu'une nouvelle force d'actionnement est exercée sur l'organe de commande, et enfin des seconds moyens de rappel agissant sur la bascule dans le sens de l'éloignement des contacts électriques principaux.

L'un des avantages de ces commutateurs munis de bobines d'automaintien est de permettre un déverrouillage à distance des commutateurs, par simple ouverture du circuit d'alimentation des bobines.

Un premier but de la présente invention est de proposer un commutateur perfectionné du type muni de bobines d'automaintien, dont les liaisons des contacts électriques internes puissent être modifiées soit par application d'une force d'actionnement, appliquée par exemple par un opérateur, soit par commande à distance, sans que, dans un tel cas, l'aspect extérieur du commutateur ne soit modifié.

Un tel commutateur permet notamment d'améliorer l'aspect esthétique d'une installation, en ce sens que l'aspect extérieur de celle-ci intégrant au moins un commutateur conforme à la présente invention, est modifié uniquement lorsque l'opérateur souhaite et décide d'agir sur le commutateur, pour modifier l'état interne de celui-ci, alors que si les conditions de fonctionnement l'imposent, l'état interne du commutateur est modifié automatiquement sans changer l'aspect extérieur de celui-ci.

Une telle caractéristique permet par exemple d'améliorer la sécurité lorsque les commutateurs sont installés dans des véhicules automobiles, puisque bien que le commutateur s'adapte automatiquement aux conditions de fonctionnement, cette adaptation ne détourne pas l'attention du conducteur et donc ne perturbe pas la conduite.

Un autre but de la présente invention est de proposer un commutateur, à déclenchement brusque de permutation, capable d'admettre des courants élevés, qui puisse être déverrouillé soit manuellement, soit à distance.

Un autre but de la présente invention est de proposer un commutateur quasi universel, susceptible de nombreuses applications.

Enfin, la présente invention propose un commutateur à la fois robuste, fiable et économique.

Pour ce faire, le commutateur électrique conforme à la présente invention comprend, comme cela est connu d'après le document US-A-4 345 227 :
un boîtier qui loge un organe de commande déplaçable entre une position de repos et une position active sous l'effet d'une force d'actionnement, des contacts électriques principaux dont la liaison est susceptible d'être modifiée d'un premier état, dans un second état, lors du déplacement de l'organe de commande, de la position de repos, vers la position active, une bobine électrique associée à des contacts électriques auxiliaires, apte à être alimentée lorsque l'organe de commande est déplacé en position active, et à immobiliser alors les contacts électriques principaux dans le second état, des premiers moyens de rappel aptes à assurer un rappel de l'organe de commande, de la position active, en position de repos, lorsque la force d'actionnement cesse d'être exercée sur cet organe, sans interrompre l'alimentation de la bobine, ni modifier l'état des contacts électriques principaux, des seconds moyens de rappel aptes à entraîner le retour des contacts électriques principaux dans le premier état lorsque la bobine cesse d'être alimentée, l'organe de commande étant adapté pour autoriser l'ouverture du circuit d'alimentation de la bobine lorsque après avoir été déplacé en position active pour porter les contacts électriques principaux dans le second état, cet organe est revenu en position de repos sous l'effet des premiers moyens de rappel, et qu'une nouvelle force d'actionnement est exercée sur l'organe de commande, le commutateur électrique conforme à la présente invention étant caractérisé par le fait qu'il comprend en outre des moyens formant butée, déplaçables d'une première position vers une seconde position lorsque l'organe de commande après avoir été déplacé d'une position de repos en position active, est revenu en position de repos, de telle sorte que, dans la première position, les moyens formant butée limitent le déplacement de l'organe de commande à une course donnée correspondant à la position active, pour induire d'une part le passage des contacts électriques principaux du premier état dans le second, d'autre part la fermeture du circuit d'alimentation de la bobine, tout en autorisant une course de déplacement de l'organe de commande, plus importante, lorsque les moyens formant butée sont en seconde position afin d'autoriser une intervention de l'organe de commande sur le circuit d'alimentation de la bobine.

D'autres caractéristiques et avantages de la présente invention apparaîtront à la lecture de la description détaillée qui va suivre et en regard des dessins annexés donnés à titre d'exemple non limitatif, qui doivent être considérés comme intégrés à la description par la référence qui leur est faite ici, et sur lesquels :
la figure 1 représente une vue latérale, boîtier arraché, d'un commutateur conforme à la présente invention, en position de repos, les figures 2 à 5 représentent une vue latérale du même commutateur à différentes étapes d'un cycle de fonctionnement, la figure 2 étant d'ailleurs identique à la figure 1, mais à échelle réduite, la figure 6 représente une vue éclatée des différents éléments du commutateur conforme à la présente invention. Sur la figure 6 les flèches symbolisent les points de contacts existants lorsque le système est assemblé.

D'une façon générale, comme cela est représenté sur la figure 1, le commutateur comprend un boîtier 10 qui porte un organe de commande 20 et qui loge des contacts électriques principaux 30, une bobine électrique 50 d'automaintien, ainsi que des premiers moyens de rappel 40 pour l'organe de commande et des seconds moyens de rappel 70 pour les contacts électriques principaux 30 précités.

Plus précisément, le boîtier 10 électriquement isolant se compose d'un fond 11 et d'une paroi latérale 12 définissant un logement ouvert.

L'organe de commande 20 constitué de préférence d'une touche sur laquelle un opérateur est susceptible d'intervenir manuellement, est monté à pivotement en 22 au niveau du contour d'ouverture du boitier 10. Plus précisément, l'axe de pivotement 22 (adjacent à la paroi 12) de la touche 20, s'étend sensiblement parallèlement au fond 11. Cet axe 22 est défini, comme représenté figure 6, par deux tourillons 23 solidaires de la touche 20.

En position de repos (comme représenté figures 1, 2 et 4), la touche 20 s'étend sensiblement parallèlement au fond 11. Toutefois, la touche 20 est susceptible de pivoter, en rapprochement du fond 11, lorsqu'une force d'actionnement est exercée sur la touche 20, à distance de l'axe de pivotement 22, sensiblement perpendiculairement au fond 11, comme cela est représenté sur les figures 3 et 5 par la flèche référencée FA.

Les premiers moyens de rappel 40 précités aptes à assurer un rappel de l'organe de commande 20 en position de repos, comme représenté sur les figures 1, 2 et 4, lorsque la force d'actionnement FA cesse d'être exercée sur cet organe, comprennent un ressort spirale ou analogue, dont une première extrémité 41, vient en appui contre la surface interne des parois latérales 12 du boîtier 10, et la seconde extrémité 42 vient en appui contre la surface inférieure (dirigée vers l'intérieur du boîtier 10) de l'organe de commande 20.

Selon le mode de réalisation représenté sur la figure 6, le corps du ressort 40 est logé dans l'organe 20 entre les deux tourillons 23 précités.

D'autre part, sensiblement à mi-longueur du contour d'ouverture du boîtier, l'organe d'actionnement 20 comporte des joues 24 présentant une surface inférieure 25, dirigée vers l'intérieur du boîtier, de forme concave.

Enfin, l'organe de commande 20 est muni à l'opposé des tourillons 23, d'un prolongement 26 sensiblement perpendiculaire à ceux-ci, qui se termine par un bec 27 formant saillie en direction de l'intérieur du boîtier 10.

Le rôle des joues 24 et du bec 27 sera explicité par la suite.

De préférence, on prévoit également sur les parois latérales 28 de l'organe de commande 20 des protubérances 29 aptes à limiter le déplacement de l'organe de commande sous l'effet d'une force d'actionnement FA, en venant en appui contre une butée solidaire du boîtier ou analogue, ceci afin d'éviter de détériorer les éléments internes au boîtier 10 (figure 6).

Selon le mode de réalisation représenté sur les figures, 3 contacts principaux sont supportés par le fond 11.

Plus précisément, les contacts principaux 31, 33 et 35, traversent le fond, sensiblement perpendiculairement à celui-ci.

La portion des contacts électriques principaux 31, 33 et 35, émergeant à l'extérieur du boîtier 10 est adaptée pour relier ces contacts à une installation annexe non représentée, de façon classique en soi.

Deux des contacts principaux, _{'}33 et 35, se prolongent, à l'intérieur du boîtier 10, par des ailes respectives 34 et 36 sensiblement parallèles au fond du boîtier, et distantes l'une de l'autre.

Le troisième contact électrique 31, éloigné des deux précédents, présente à l'intérieur du boîtier, une incurvation 32 de concavité dirigée à l'opposé des contacts électriques 33 et 35 précités.

Le fond 11 du boîtier 10 supporte en outre deux contacts électriques auxiliaires 37 et 38, généralement perpendiculaires au fond 11.

L'un de ces contacts électriques, 37, est relié à une pièce 100 ferromagnétique, et électriquement conductrice, supportée par le boîtier 10, sensiblement parallèlement au fond 11, à distance de celui-ci.

L'autre contact électrique auxiliaire 38 se prolonge au-delà de la pièce 100 précitée, et se termine par une lamelle 39 s'étendant sensiblement parallèlement au fond 11, en regard du bec 27 prévu sur l'organe de commande 20.

On reconnaît également sur les figures une plaque 80 porte-contact, portée à pivotement dans le boîtier de part et d'autre d'un plan parallèle au fond 11, et munie à une extrémité, sur chacune de ses faces, de plots de contact 81 et 82, destinés à venir alternativement en appui contre l'aile 34 (figures 1 et 2) et l'aile 36 (figures 3, 4 et 5), avec déclenchement brusque, lorsque l'organe de commande est déplacé d'une position de repos représentée sur les figures 1 et 2 dans une position active représentée figure 3 sous l'effet d'une force d'actionnement FA. Les plots 81 et 82 sont adaptés pour autoriser le passage d'intensités élevées.

Plus précisément, la plaque porte-contact 80 est ajourée centralement en 83, et est engagée sur l'incurvation 32 du contact 31, formant organe d'appui, de telle sorte que le contact entre la plaque 80 et l'organe d'appui ainsi formé, autorise un pivotement de cette plaque de part et d'autre du plan précité.

Le noyau 51 portant la bobine 50 précitée est porté à pivotement entre la pièce 100 et l'organe de commande 20, autour d'un axe 52 parallèle à l'axe 22 de pivotement de l'organe de commande 20.

Plus précisément, l'axe de pivotement 52 est défini par des tourillons 54 (représentés sur la figure 6) solidaires d'un corps 53 fixé sur le noyau 51.

Ainsi, le noyau 51 de la bobine est susceptible d'être déplacé en appui contre la pièce ferromagnétique 100 dont la structure sera décrite plus en détail par la suite, afin de fermer le circuit magnétique autour du noyau.

Une première extrémité de la bobine 50 est reliée grâce à des moyens non représentés, au premier contact électrique auxiliaire 37 précité. La seconde extrémité de la bobine 50 est reliée par une liaison filaire 54 avec une pièce 55 électriquement conductrice, solidaire de l'extrémité 61 du noyau 51 opposée à l'axe d'articulation 52, et sensiblement perpendiculaire à l'axe du noyau 51, cette pièce 55 se terminant à son extrémité supérieure par un prolongement 56 sensiblement parallèle à l'axe du noyau 51, dirigé à l'opposé de l'articulation 52.

Lorsque le noyau 51 de la bobine est pivoté en appui contre la pièce ferromagnétique 100 (comme cela est représenté sur les figures 3, 4 et 5) le prolongement 56 précité vient en contact contre la lamelle élastique 39 du contact 38, afin de fermer le circuit d'alimentation de la bobine et immobiliser celle-ci dans la position pivotée.

Le commutateur comprend également un étrier 150 formant levier. Cet étrier 150 se compose de deux branches 154 et 155, perpendiculaires au fond 11 et encadrant la bobine 50, qui se réunissent à leur partie supérieure par une branche 152 portant un ergot 153, et à leur partie inférieure par des sections incurvées présentant un prolongement commun 156 muni de tourillons 151.

Les branches 154 et 155 présentent, à l'opposé de l'axe 52 d'articulation du noyau 51, des structures 157 et 158 respectives, en forme de coin, dont la partie en pointe vient en appui contre des cavités de section droite en V prévues dans une pièce 200 (qui sera décrite plus en détail par la suite) formant butée, elle-même portée par l'extrémité 61 du noyau 51 opposée à l'articulation 52. Grâce aux coins 157 et 158, l'étrier 150 est porté libre d'un léger pivotement sur l'extrémité 61 du noyau 51.

De plus, une chape 170 formant biellette, sensiblement parallèle au noyau 51 de la bobine, engagée dans l'évidement central 83 de la plaque de contact 80, est en appui par une première extrémité 171 contre une partie de cet évidement opposée à la zone de contact existant entre la plaque 80 et l'incurvation 32 du contact 31. D'autre part, la chape 170 est articulée par sa seconde extrémité sur les tourillons 151 (figure 6) de l'étrier 150.

' Un ressort de compression 70 formant les seconds moyens de rappel précités, est disposé en appui contre une saillie 57 solidaire du corps 53 précité, s'étendant sensiblement perpendiculairement au noyau 51 de la bobine, au voisinage de l'articulation 52 de celui-ci, vers l'organe de commande 20.

L'autre extrémité du ressort 70 vient en appui contre la branche 152 de l'étrier 150, opposé aux tourillons 151.

Le ressort 70 est immobilisé dans cette position, grâce aux ergots 58 et 153, prévus respectivement sur la saillie 57 et l'étrier 150, et engagés dans le ressort spirale 70.

On comprend à l'examen des figures que le ressort 70 agit sur l'étrier 150, à l'opposé du point d'articulation de la chape 170 sur celui-ci, par rapport au point de pivotement de l'étrier 150, et sollicite la mise en contact de la chape formant biellette 170 et de la plaque porte-contact 80 d'une part et de la plaque porte-contact 80 et de l'incurvation 32 formant organe d'appui d'autre part, afin de maintenir cette plaque en position.

En outre, les positions des articulations du noyau 51 d'une part, de la plaque porte-contact 80 d'autre part, ainsi que la longueur de la saillie 57, du ressort 70, de l'étrier 150 et de la chape 170 sont adaptées de telle sorte que l'axe d'articulation 151 de la chape 170 formant biellette sur l'étrier 150 formant levier passe de part et d'autre du plan de la plaque porte-contact 80 lors du pivotement du noyau 51 de la bobine.

Ainsi, le pivotement du noyau 51 induit, en fonction de la position de cet axe d'articulation 151, des forces de sollicitation en pivotement de la plaque porte-contact 80, respectivement opposées, aptes à induire le déplacement de cette plaque d'un premier état représenté sur la figure 1 (en appui contre l'aile 34) dans un second état représenté sur les figures 3, 4 et 5 (en appui contre l'aile 36).

Le basculement brusque de la plaquette porte-contact 80 d'un état à l'autre, est induit dès que l'axe 151 d'articulation de la chape 170 sur l'étrier 150 franchit le plan médian de la plaque porte-contact 80.

On notera d'autre part que dans tous les cas, la ligne reliant l'axe 151 d'articulation de la chape au point d'appui de celle-ci sur l'organe porte-contact 80 passe en dessous de l'axe d'articulation 52 du noyau 51.

On obtient ainsi, grâce au ressort de compression 70, un rappel automatique du noyau 51 en éloignement de la pièce ferromagnétique 100 d'une part, et de la plaque porte-contact 80 contre l'aile 34 d'autre part, lorsque la bobine cesse d'être alimentée, comme cela est représenté sur les figures 1 et 2.

La pièce 200 précitée, en forme de cavalier, est munie sur chacune de ses branches 205, 206, de protubérances 201, 202 engagées dans des cavités 59 correspondantes de la pièce 55, ouvertes en direction de l'axe 52, de telle sorte que la pièce 200 formant butée puisse pivoter légèrement par rapport au noyau 51.

La pièce 200 formant butée est munie en outre à l'opposé des branches 205, 206, d'un doigt 203 s'étendant en direction de l'organe de commande 20, et qui se termine par une tête élargie 204.

La pièce 200 formant butée est maintenue, au repos, dans la position représentée sur la figure 1 (doigt 203 perpendiculaire au noyau 51), grâce à la sollicitation exercée par le ressort 70, par l'intermédiaire de l'étrier 150.

Dans la position de repos représentée sur la figure 1, dans laquelle le noyau 51 de la bobine est éloignée de la pièce ferromagnétique 100, le doigt 203 occupe une première position dans laquelle il est disposé en regard de la surface concave 25 des joues 24 prévues sur l'organe de commande 20.

Ainsi, lorsque une force d'actionnement FA déplace l'organe de commande 20 en position active, comme représentée figure 3, la surface concave 25 des joues 24 venant en appui contre le doigt 203 repousse le noyau 51, par pivotement, en appui contre la pièce ferromagnétique 100.

Au cours de ce déplacement, la pièce formant butée 200 bascule par rapport à l'axe du noyau 51, puis reprend sa position sensiblement perpendiculaire à l'axe du noyau 51 sollicitée par le ressort 70, dès que le doigt 203 échappe à la surface concave 25, lors du retour de l'organe de commande 20 en position de repos, comme représenté figure 4, sous l'effet des premiers moyens de rappel 40 précités.

Les moyens formant butée 200 occupent alors une seconde position dans laquelle le doigt 203 n'est plus en regard de la surface concave 25 des joues 24.

De ce fait, lorsque l'organe de commande a été déplacé une première fois en position active, puis est revenu en position de repos, lorsqu'une nouvelle force d'actionnement est exercée sur l'organe de commande 20, le doigt 203 échappant à la surface concave 25, on autorise un déplacement plus ample de l'organe de commande 20 de telle sorte que le bec 27 prévu sur celui-ci puisse atteindre la lamelle élastique 39 et écarter celle-ci de l'aile 56 afin d'ouvrir le circuit d'alimentation de la bobine 50.

Il est à noter que lorsque le doigt 203 occupe à l'origine la première position, comme représenté figure 2, celui-ci limite le déplacement de l'organe de commande 20 quand celui-ci est porté en position active, et le bec 27 ne peut atteindre la lamelle 39, de telle sorte que le circuit d'alimentation de la bobine 50 soit correctement fermé par mise en contact de l'aile 56 et de cette lamelle 39.

On va maintenant décrire la structure du noyau 51 et de la pièce ferromagnétique 100 représentées sur les figures.

Sur celles-ci, et en particulier sur la figure 6, on aperçoit un noyau 51 convexe généralement cylindrique dont l'axe est référencé A-A. Ce noyau 51 traverse la bobine 50, et dépasse aux deux extrémités de celle-ci, en 60 et 61 d'une longueur de préférence égale.

On a décrit préalablement les moyens de connexion électrique de la bobine.

D'autre part, conformément à la présente invention, il est prévu une pièce ferromagnétique 100 présentant une palette 101 de préférence plane, réalisée en un matériau ferromagnétique, et contre lequel le noyau 51 vient en appui, lors du déplacement de l'organe de commande 20 en position active (comme représenté figure 3).

Selon le mode de réalisation représenté, cette palette 101 présente la forme générale d'un 0 composée de deux ailes 102, 103, parallèles entre elles et généralement perpendiculaires à l'axe A-A du noyau 51. Ces ailes 102,103 sont d'autre part réunies entre elles par deux âmes 104 et 105, perpendiculaires à celles-ci, c'est-à-dire généralement parallèles à l'axe A-A précité.

Les dimensions de la palette 101, et en particulier la distance séparant les ailes 102 et 103, sont adaptées pour que cette palette 101 puisse encadrer la bobine 50. Dans cette position, au collage, la surface généralement convexe du noyau 51 repose au niveau d'une génératrice sur la palette 101, et plus précisément sur les ailes 102 et 103 précitées.

En outre, selon le mode de réalisation représenté sur les figures, les deux âmes 104 et 105 s'étendant à l'opposé du fond 11 par rapport à la palette 101, délimitent au niveau d'évidements référencés 106, 107 et 108 sur la figure 6, les axes d'articulation pour les tourillons 23 d'une part et 54 d'autre part.

Le cas échéant, on peut prévoir d'assurer un déplacement de l'organe de commande 20 par translation, et non point par pivotement, et dans un tel cas d'adapter la palette 101 et le noyau 51, de telle sorte que ces éléments soient déplacés relativement par translation, sensiblement perpendiculairement à l'axe A-A du noyau 51. Il est à noter que l'alimentation électrique de la bobine 50 n'est réalisée qu'après mise en contact du noyau 51 et de la palette 101, c'est-à-dire lorsque l'entrefer est quasi nul. Dans cette position, la bobine 50 n'a pour but que de vaincre la force de sollicitation exercée par le ressort 70, le circuit magnétique étant fermé grâce à la coopération noyau 51, palette 101 avec un entrefer nul, la force électromagnétique nécessaire est faible, et de ce fait la position d'appui est maintenue tant que la bobine 50 est alimentée.

Une telle disposition du circuit magnétique est très compacte et présente un excellent rendement. D'autre part le système conforme à la présente invention permet un auto-positionnement précis du noyau 51 sur la palette 101, au collage, et donc une régularité de l'effort de maintien. En outre, un guidage précis du noyau 51 n'est pas nécessaire. En effet, en fin de course, la bobine 50 peut être directement guidée par la palette 101, si cette bobine est correctement protégée.

La simplicité de fabrication est également à noter. En particulier, le circuit magnétique peut être réduit à sa plus simple expression, la fermeture du circuit magnétique étant géométriquement garantie par le contact plan de la palette 101 sur le cylindre du noyau 51. De façon avantageuse, l'ensemble peut utiliser un noyau 51 brut d'étirage et une palette 101 brute de laminage.

D'autre part, de façon tout à fait avantageuse, le noyau cylindrique 51 permet un bobinage direct sans intercalaire.

Enfin, l'implantation de l'ensemble noyau 51 / bobine 50 et palette 101 est extrêmement simple. L'orientation de l'aimant noyau 51 bobine 50 est uniquement conditionnée par les connexions électriques. De ce fait, le noyau 51 peut être immobilisé en translation par ses extrémités. En l'espèce, le noyau 51 est enchassé dans le corps 53 précité.

Le fonctionnement du commutateur est le suivant. Au repos, le ressort 40 sollicite l'organe de commande 20 dans la position représentée sur la figure 2. De même, le ressort 70 sollicite l'éloignement du noyau 51 et de la pièce 100, ainsi que la mise en contact du plot 82 et de l'aile 34.

La bobine n'est pas alimentée et la butée 200 est disposée en regard de la surface concave 25.

Lorsqu'une force d'actionnement FA est exercée sur l'organe de commande 20, afin de porter celui-ci en position active, comme représentée figure 3, l'extrémité supérieure du doigt 203 maintenue dans la surface concave 25, entraîne le basculement du noyau 51 contre la pièce ferromagnétique 100. Lorsqu'un tel contact est opéré, les moyens formant butée 200 interdisent un déplacement supplémentaire de l'organe de commande 20.

Le circuit d'alimentation de la bobine 50 est alors fermé par mise en contact de l'aile 56 et de la lamelle souple 39.

D'autre part, dès que l'axe 151 d'articulation de la chape formant biellette 170 sur l'étrier formant levier 150, passe en dessous du plan moyen de la plaque porte-contact 80, la composante de force latérale exercée sur cette plaque s'inverse, et la plaque bascule brusquement, portant en contact le plot 81 et l'aile 36. Les contacts électriques principaux sont alors passés du premier état (figure 2) au second état (figure 3).

Lorsque la force d'actionnement FA cesse, le ressort 40 ramène l'organe de commande 20 en position de repos, comme représenté figure 4. Toutefois, la bobine 50 étant alimentée le noyau 51 reste en appui contre la pièce ferromagnétique 100, et l'état des contacts électriques principaux n'est pas modifié.

Toutefois, le ressort 70 par l'intermédiaire du levier 150 ramène les moyens formant butée 200 dans la position relative par rapport au noyau 51 que ceux-ci occupaient sur la figure 2.

De ce fait, le doigt 203 n'est plus disposé en regard de la surface concave 25.

Comme cela est représenté sur la figure 5, une force d'actionnement FA appliquée ultérieurement sur l'organe de commande 20, autorise de ce fait un déplacement plus ample de celui-ci, de telle sorte que le bec 27 de l'organe de commande 20 atteigne la lamelle souple 39, et en déformant celle-ci, pour l'écarter de l'aile 56, ouvre le circuit électrique de la bobine.

Le commutateur revient alors dans la position d'origine représentée sur la figure 2 sous l'effet du ressort 70. Au cours de cette opération, la plaque porte-contact 80 bascule à nouveau dès que l'axe d'articulation 151 franchit son plan moyen.

D'autre part, le commutateur étant dans l'état représenté sur la figure 4, on peut provoquer son retour à l'état de repos, tel que représenté sur la figure 2, en procédant à distance, à l'ouverture du circuit d'alimentation de la bobine. Dans un tel cas, l'aspect extérieur du commutateur n'est pas modifié puisque l'organe de commande 20 n'est pas déplacé.

On notera qu'une pluralité de commutateurs conformes à la présente invention peuvent être associés en reliant en commun l'une des bornes respectives de leur bobine 50 d'automaintien à un pôle de l'alimentation, de telle sorte qu'en agissant au niveau de la liaison électrique prévue entre le point commun à ces bornes et le pôle on puisse commander simultanément, en une seule opération, l'ouverture des circuits d'alimentation de toutes les bobines et la mise au repos de tous les commutateurs, sans modifier l'aspect extérieur de ceux-ci.

D'autre part, on notera que le commutateur conforme à la présente invention peut avantageusement être associé au capteur interrupteur décrit et représenté dans le document FR-A-2 529 009, pour la commande des indicateurs de changement de direction.

De plus, le terme boîtier ne doit pas être considéré comme limitatif, ce terme englobant tous types de supports aptes à porter les éléments fonctionnels du commutateur.

Enfin, on peut envisager de maintenir la bobine 50 fixe et de déplacer la pièce ferromagnétique 100 lors du déplacement de l'organe 20.

## Revendications

1. Commutateur électrique du type comprenant : un boîtier (10) qui loge un organe de commande (20) déplaçable entre une position de repos et une position active sous l'effet d'une force d'actionnement (FA), des contacts électriques principaux (31 - 36) dont la liaison est susceptible d'être modifiée d'un premier état, dans un second état, lors du déplacement de l'organe de commande, de la position de repos, vers la position active et, une bobine électrique (50) associée à des contacts électriques auxiliaires (37- 39), apte à être alimentée, lorsque l'organe de commande est déplacée en position active, et à immobiliser alors les contacts électriques principaux dans le second état, des premiers moyens de rappel (40-42) aptes à assurer un rappel de l'organe de commande (20), de la position active, en position de repos, lorsque la force d'actionnement (FA) cesse d'être exercée sur cet organe, sans interrompre l'alimentation de la bobine (50), ni modifier l'état des contacts électriques principaux (31 - 36), des seconds moyens de rappel (70) aptes à entraîner le retour des contacts électriques principaux (31 - 36) dans le premier état lorsque la bobine (50) cesse d'être alimentée, l'organe de commande (20) étant adapté
pour autoriser l'ouverture du circuit d'alimentation de la bobine (50) lorsque après avoir été déplacé en position active pour porter les contacts électriques principaux (31-36) dans le second état, cet organe est revenu en position de repos sous l'effet des premiers moyens de rappel (40), et qu'une nouvelle force d'actionnement (FA) est exercée sur l'organe de commande (20), caractérisé par le fait qu'il comprend en outre des moyens formant butée (200), déplaçables d'une première position vers une seconde position lorsque l'organe de commande (20) après avoir été déplacé d'une position de repos en position active, est revenu en position de repos de telle sorte que dans la première position les moyens formant butée (200) limitent le déplacement de l'organe de commande (20) à une course donnée correspondant à la position active, pour induire d'une part le passage des contacts électriques principaux (31-36) du premier état dans le second, d'autre part la fermeture du circuit d'alimentation de la bobine (50), tout en autorisant une course de déplacement de l'organe de commande (20), plus importante, lorsque les moyens formant butée (20) sont en seconde position afin d'autoriser une intervention de l'organe de commande (20) sur le circuit d'alimentation de la bobine (50).

2. Commutateur électrique selon la revendication 1, caractérisé par le fait qu'il comprend une pièce ferromagnétique (100) susceptible de déplacement relatif par rapport au noyau (51) de la bobine (50) lors du déplacement de l'organe de commande (20) de la position de repos dans la position active pour fermer le circuit magnétique lorsque cet organe (20) est en position active par mise en contact du noyau (51) de la bobine et de la pièce ferromagnétique (100).

3. Commutateur électrique selon la revendication 2, caractérisé par le fait que les seconds moyens de rappel (70) sont adaptés en outre pour assurer automatiquement et positivement le rappel du noyau (51) de la bobine (50) en éloignement de la pièce ferromagnétique (100) lorsque le circuit d'alimentation de la bobine (50) est ouvert.

4. Commutateur électrique selon l'une des revendications 1 à 3 caractérisé par le fait que la bobine (50) est articulée à pivotement (52) sur le boîtier au niveau de l'une des extrémités (60) de son noyau.

5. Commutateur électrique selon l'une des revendications 1 à 4 caractérisé par le fait que les contacts électriques principaux (31-36) comprennent au moins une plaque porte-contact (80) portée à pivotement et munie de part et d'autre de plots de contact (81, 82) destinés à venir alternativement en appui contre une borne respective (34, 36) avec déclenchement brusque, lorsque l'organe de commande (20) est déplacé de la position de repos en position active et/ou lorsque la bobine (50) cesse d'être alimentée.

6. Commutateur électrique selon la revendication 5, caractérisé par le fait que la plaque porte-contact (80) est ajourée centralement (83) et est engagée sur un organe d'appui (31) en venant en contact avec celui-ci au niveau d'une partie de son évidement central de telle sorte que le contact entre la plaque (80) et l'organe d'appui (31) autorise un pivotement de celle-ci.

7. Commutateur électrique selon la revendication 6, caractérisé par le fait que le noyau (51) de la bobine (50) est articulé à pivotement sur le boîtier au niveau de l'une de ses extrémités, autour d'un axe (52) parallèle à l'axe de pivotement de la plaque porte-contact (80), le noyau (51) et la plaque (80) étant par ailleurs sensiblement parallèles, et par le fait que le commutateur comprend :
un levier (150) porté sensiblement normal au noyau (51) de la bobine (50), et libre de pivotement à l'autre extrémité du noyau, une biellette (170), sensiblement parallèle au noyau, engagée dans l'évidement central (83) de la plaque (80) et en appui à une extrémité contre une partie de cet évidement opposé à la zone de contact entre la plaque (80) et l'organe d'appui (31), la biellette (170) étant à son autre extrémité articulée (151) sur le levier (150), et un ressort (70) en contact avec le levier (150) afin de solliciter la mise en contact de la biellette (170) et de la plaque (80) d'une part et de la plaque (80) porte-contact et de l'organe d'appui (31) d'autre part.

8. Commutateur électrique selon la revendication 7, caractérisé par le fait que le ressort (70) est en appui contre une saillie (57) sensiblement normale au noyau (51) de la bobine (50), prévue au voisinage de l'articulation de celui-ci.

9. Commutateur électrique selon la revendication 8 et la revendication 2 en combinaison, caractérisé par le fait que le ressort (70) en contact avec le levier (150), forme les seconds moyens de rappel et est adapté pour induire par réaction l'éloignement de la pièce ferromagnétique (100) et du noyau (51) de la bobine (50) lorsque le circuit d'alimentation de celle-ci est ouvert.

10. Commutateur électrique selon l'une des revendications 7 à 19 caractérisé par le fait que l'axe d'articulation (151) de la biellette (170) sur le levier (150) est adapté pour passer de part et d'autre du plan de la plaque porte-contact (80) lors du pivotement du noyau (51) de la bobine afin d'induire en fonction de la position de cet axe d'articulation des forces de sollicitation en pivotement de la plaque (80) respectivement opposées, aptes à induire le déplacement de cette plaque.

11. Commutateur électrique selon l'une des revendications 1 à 10 caractérisé par le fait que le circuit d'alimentation de la bobine (50) est adapté pour être fermé lorsque l'organe de commande (20) est déplacé en position active.

12. Commutateur électrique selon l'une des revendications 1 à 10, caractérisé par le fait que le circuit d'alimentation de la bobine (50) comporte une lamelle souple (39) susceptible d'être déplacée par l'organe de commande (20) lorsque celui-ci est déplacé sur une course supérieure à ladite course donnée.

13. Commutateur électrique selon l'une des revendications 1 à 10 prise en combinaison avec la revendication 4, caractérisé par le fait que les moyens (200) formant butée sont prévus au niveau de la seconde extrémité (61) du noyau (51) de la bobine (50), opposée à l'articulation (52) de celle-ci.

14. Commutateur électrique selon la revendication 13 caractérisé par le fait que les moyens (200) formant butée sont portés à pivotement sur le noyau (51).

15. Commutateur électrique selon l'une des revendications 1 à 14 prise en combinaison avec la revendication 2, caractérisé par le fait que le noyau (51) de la bobine (50) dépasse aux deux extrémités de celle-ci et présente au moins à l'une de ces deux extrémités (60, 61) une surface extérieure généralement convexe qui s'étend sensiblement parallèlement à l'axe (A-A) du noyau, et par le fait que la pièce ferromagnétique (100) qui est portée en appui contre le noyau (51) lors du déplacement de l'organe de commande en position active, comprend deux ailes (102, 103) généralement parallèles entre elles et perpendiculaires à l'axe (A-A) du noyau, les ailes (102, 103) étant réunies par au moins une âme (104, 105) perpendiculaire et étant adaptées pour venir en appui contre les extrémités respectives du noyau (51) lors d'un déplacement relatif de la pièce ferromagnétique sensiblement perpendiculaire à l'axe (A-A) du noyau, pour fermer alors le circuit magnétique.

16. Commutateur électrique selon la revendication 15, caractérisé par le fait que le noyau (51) est généralement cylindrique.

17. Commutateur électrique selon l'une des revendications 15 à 16, caractérisé par le fait que ladite pièce ferromagnétique (100) présente la forme générale d'un 0 composé de deux ailes (102, 103) parallèles entre elles, réunies par deux âmes (104, 105) perpendiculaires à celles-ci.

18. Commutateur électrique selon l'une des revendications 15 à 17, caractérisé par le fait que le bobinage (50) est prévu directement sur le noyau (51), sans intercalaire.

19. Commutateur électrique .selon l'une des revendications 15 à 18, caractérisé par le fait que le noyau (50) est immobilisé en translation par ses extrémités, à l'extérieur des ailes (102, 103) de la pièce ferromagnétique (100).

## Claims

1. Electrical switch of the type comprising :
a casing (10) which houses a control member (20) able to move between an inoperative position and an active position under the effect of an actuating force (FA), main electrical contacts (31-36) whereof the connection is able to be modified from a first state into a second state at the time of the movement of the control member, from the inoperative position to the active position and an electrical coil (50) associated with auxiliary electrical contacts (37-39) able to be supplied with power when the control member is moved into the active position and thus to immobilise the main electrical contacts in the second state, first return means (40-42) able to ensure a return of the control member (20) from the active position to the inoperative position when the actuating force (FA) ceases to be exerted on this member, without interrupting the supply of power to the coil (50), nor modifying the state of the main electrical contacts (31-36), second return means (70) able to bring about the return of the main electrical contacts (31- 36) to the first state when the coil (50) ceases to be supplied with power, the control member (20) being adapted to allow opening of the circuit supplying power to the coil (50) when after having been moved into the active position in order to bring the main electrical contacts (31-36) into the second state, this member has returned to the inoperative position under the effect of the first return means (40) and when a new actuating force (FA) is exerted on the control member (20), characterised by the fact that it also comprises means forming an abutment (200), able to be moved from a first position to a second position when the control member (20), after having been moved from an inoperative position into an active position, has returned to the inoperative position so that in the first position, the means forming the abutment (200) limit the movement of the control member (20) to a given travel corresponding to the active position, in order to induce on the one hand the passage of the main electrical contacts (31-36) from the first state into the second, on the other hand the closure of the circuit supplying power to the coil (50), whilst allowing a greater travel of the control member (20), when the means forming the abutment (20) are in the second position in order to allow the control member (20) to intervene in the circuit for supplying power to the coil (50).

2. Electrical switch according to Claim 1, characterised by the fact that it comprises a ferromagnetic member (100) subject to relative movement with respect to the core (51) of the coil (50) at the time of movement of the control member (20) from the inoperative position into the active position in order to close the magnetic circuit when this member (20) is in the active position by bringing the core (51) of the coil and the ferromagnetic member (100) into contact.

3. Electrical switch according to Claim 2, characterised by the fact that the second return means (70) are also adapted in order to ensure automatically and positively the return of the core (51) of the coil (50) by moving away from the ferromagnetic member (100) when the circuit for supplying power to the coil (50) is open.

4. Electrical switch according to one of Claims 1 to 3, characterised by the fact that the coil (50) is pivoted (52) on the casing at the level of one of the ends (60) of its core.

5. Electrical switch according to one of Claims 1 to 4, characterised by the fact that the main electrical contacts (31- 36) comprise at least one contact-support plate (80) arranged to pivot and provided on either side with contact studs (81, 82) intended to come to bear alternately against a respective terminal (34, 36) with sudden release when the control member (20) is moved from the inoperative position into the active position and/or when the coil (50) ceases to be supplied with power.

6. Electrical switch according to Claim 5, characterised by the fact that the contact-support plate (80) has a central hole (83) and is engaged on a support member (31) by coming into contact with the latter at the level of part of its central recess so that the contact between the plate (80) and the support member (31) allows pivoting of the latter.

7. Electrical switch according to Claim 6, characterised by the fact that the core (51) of the coil (50) is mounted to pivot on the casing at the level of one of its ends, about an axis (52) parallel to the pivot axis of the contact-support plate (80), the core (51) and the plate (80) also being substantially parallel and by the fact that the switch comprises :
a lever (150) arranged substantially at right angles to the core (51) of the coil (50) and free to pivot at the other end of the 'core, a small rod (170), substantially parallel to the core, engaged in the central recess (83) of the plate (80) and bearing at one end against part of this recess opposite the area of contact between the plate (80) and the support member (31), the small rod (170) being pivoted at its other end (151) on the lever (150) and a spring (70) in contact with the lever (150) in order to bring in to contact the small rod (170) and the plate (80) on the one hand and the contact-support plate (80) and the support member (31) on the other hand.

8. Electrical switch according to Claim 7, characterised by the fact that the spring (70) bears against a projection (57) which is substantially at right angles to the core (51) of the coil (50), provided in the vicinity of the pivot point of the latter.

9. Electrical swtich according to Claim 8 and Claim 2 in combination, characterised by the fact that the spring (70) in contact with the lever (150), forms the second return means and is adapted to induce by reaction the separation of the ferromagnetic member (100) and of the core (51) of the coil (50), when the circuit for supplying power to the latter is open.

10. Electrical switch according to one of Claims 7 to 9, characterised by the fact that the pivot point (151) of the small rod (170) on the lever (150) is adapted to pass from one side to the other of the plane of the contact-support plate (80) at the time of pivoting of the core (51) of the coil, in order to induce, depending on the position of this pivot point, respectively opposed forces causing the pivoting of the plate (80), able to induce the movement of this plate.

11. Electrical switch according to one of Claims 1 to 10, characterised by the fact that the circuit for supplying power to the coil (50) is adapted in order to be closed when the control member (20) is moved into the active position.

12. Electrical switch according to one of Claims 1 to 10, characterised by the fact that the circuit for supplying power to the coil (50) comprises a flexible strip (39) able to be moved by the control member (20) when the latter is moved over a distance greater than the said given distance.

13. Electrical switch according to one of Claims 1 to 10 taken in combination with Claim 4, characterised by the fact that the means (200) forming an abutment are provided at the level of the second end (61) of the core (51) of the coil (50), opposite the pivot point (52) of the latter.

14. Electrical switch according to Claim 13, characterised by the fact that the means (200) forming the abutment are mounted to pivot on the core (51).

15. Electrical switch according to one of Claims 1 to 14 taken in combination with Claim 2, characterised by the fact that the core (51) of the coil (50) projects beyond the two ends of the latter and comprises at least at one of these two ends (60, 61) a generally convex outer surface which extends substantially parallel to the axis (A-A) of the core and by the fact that the ferromagnetic member (100) which is made to bear against the core (51) at the time of movement of the control member into the active position, comprises two wings (102, 103) which are generally parallel to each other and perpendicular to the axis (A-A) of the core, the wings (102, 103) being joined by at least one perpendicular web (104,105) and being adapted to come to-bear against the respective ends of the core (51) at the time of a relative movement of the ferromagnetic member substantially perpendicular to the axis (A-A) of the core, in order to close the magnetic circuit.

16. Electrical switch according to Claim 15, characterised by the fact that the core (51) is generally cylindrical.

17. Electrical switch according to one of Claims 15 to 16, characterised by the fact that the said ferromagnetic member (100) is in the general shape of an 0 composed of two wings (102, 103) parallel to each other, joined by two webs (104, 105) perpendicular to the latter.

18. Electrical switch according to one of Claims 15 to 17, characterised by the fact that the winding (50) is provided directly on the core (51), without an insert.

19. Electrical switch according to one of Claims 15 to 18, characterised by the fact that the core (50) is prevented from moving longitudinally by its ends, outside the wings (102, 103) of the ferromagnetic member (100).

## Patentansprüche

1. Elektrischer Schalter vom Typ, der umfaßt :
ein Gehäuse (10), das enthält :
ein Steuerorgan (20), das unter Einwirkung einer Steuerkraft (FA) zwischen einer Ruheposition und einer aktiven Position bewegbar ist, elektrische Hauptkontakte (3136), deren Verbindung bei Bewegung des Steuerorgans von der Ruheposition in die aktive Position von einem ersten Zustand in einen zweiten Zustand verändert werden kann, und eine elektrische Spule (50), die elektrischen Hilfskontakten (37-39) zugeordnet ist, der Strom zugeführt werden kann, wenn das Steuerorgan in die aktive Position bewegt wird, und die dann die elektrischen Hauptkontakte im zweiten Zustand arretieren kann.
eine erste Rückstelleinrichtung (4042), die geeignet ist, eine Rückstellung des Steuerorgans (20) aus der aktiven Position in Ruheposition zu gewährleisten, wenn die Steuerkraft (FA) nicht mehr auf dieses Organ ausgeübt wird, ohne die Stromzufuhr der Spule (50) zu unterbrechen oder den Zustand der elektrischen Hauptkontakte (31--36) zu verändern, eine zweite Rückstelleinrichtung (40), die geeignet ist, die elektrischen Hauptkontakte (31-36) in den ersten Zustand zurückzustellen, wenn der Spule kein Strom mehr zugeführt wird, wobei das Steuerorgan (20) so eingerichtet ist, daß es die Öffnung des Versorgungskreises der Spule (50) erlaubt, wenn dieses Organ, nachdem es in die aktive Position verstellt wurde, um die elektrischen Hauptkontakte (31--36) in den zweiten Zustand zu bringen, in die Ruheposition zurückgekehrt ist, unter Einwirkung der ersten Rückstelleinrichtung (40), und wenn eine neue Antriebskraft (FA) auf des Steuerorgan (20) einwirkt, dadurch gekennzeichnet, daß er außerdem Anschläge (200) umfaßt, die von einer ersten Position in eine zweite Position verstellbar sind, wenn des Steuerorgan (20), nachdem es von einer Ruheposition in die aktive Position verstellt wurde, wieder in die Ruhestellung zurückgekehrt ist, so daß die Anschläge (200), in der ersten Position, die Verschiebung des Steuerorgans (20) in eine bestimmte Strecke entsprechend der aktiven Position begrenzen, um einerseits den Übergang der elektrischen Hauptkontakte (31-36) vom ersten Zustand in den zweiten, und andererseits des Schließen des Versorgungskreises der Spule (50) einzuleiten, indem sie einen Verstellweg des Steuerorgans (20) ermöglichen, der besonders wichtig ist, wenn die Anschläge (200) in der zweiten Position sind, um ein Einwirken des Steuerorgans (20) in den Versorgungskreis der Spule (50) zu erlauben.

2. Elektrischer Schalter nach Anspruch 1, dadurch gekennzeichnet, daß er ein ferromagnetisches Teil (100) umfaßt, das relativ zum Kern (51) der Spule (50) bewegbar ist, wenn das Steuerorgan (20) aus der Ruheposition in die aktive Position bewegt wird, um den Magnetkreis, wenn dieses Organ (20) durch Kontaktieren des Kerns (51) der Spule (50) mit dem ferromagnetischen Teil (100) in der aktiven Position ist, zu schließen.

3. Elektrischer Schalter nach Anspruch 2, dadurch gekennzeichnet, daß die zweite Rückstelleinrichtung (70) außerdem ausgebildet ist, um automatisch und zwangsläufig die Rückstellung des Kerns (51) der Spule (50) zu gewährleisten, indem sie das ferromagnetische Teil (100) entfernt, wenn der Versorgungskreis der Spule (50) offen ist.

4. Elektrischer Schalter nach einem der Ansprüche 1 bis 3, dadurch gekennzeichnet, daß die Spule (50) in Höhe einer der äußeren Enden (60) ihres Kerns schwenkfähig (52) an dem Gehäuse angebracht ist.

5. Elektrischer Schalter nach einem der Ansprüche 1 bis 4, dadurch gekennzeichnet, daß die elektrischen Hauptkontakte (31-36) mindestens eine Kontaktträgerscheibe (80) umfassen, die zum Schwenken gebracht werden kann und beiderseits mit einem Kontaktsatz (81, 82) versehen ist, der dazu bestimmt ist, sich plötzlich kippend abwechselnd an einem entsprechenden Anschluß (34, 36) abzustützen, wenn das Steuerorgan (20) von der Ruheposition in die aktive Position bewegt wird und/oder wenn die Spule (50) nicht mehr gespeist wird.

6. Elektrischer Schalter nach Anspruch 5, dadurch gekennzeichnet, daß die Kontaktträgerscheibe (80) zentral durchbrochen ist (83) und mit einer Stütze (31) in Eingriff ist, indem sie mit dieser in Höhe eines Teiles ihrer zentralen Aussparung in Kontakt kommt, so daß der Kontakt zwischen der Scheibe (80) und der Stütze (31) ein Schwenken der Scheibe ermöglicht.

7. Elektrischer Schalter nach Anspruch 6, dadurch gekennzeichnet, daß der Kern (51) der Spule (50), in Höhe seines einen äußeren Endes, um eine zur Schwenkachse der Kontaktträgerscheibe (80) parallele Achse (52) schwenkfähig an dem Gehäuse angebracht ist, wobei ferner der Kern (51) und die Scheibe (80) im wesentlichen parallel liegen, und dadurch gekennzeichnet, daß der Schalter umfaßt :
einen Hebel (150), der im wesentlichen senkrecht zum Kern (51) der Spule (50) und schwenkfrei am anderen Ende des Kerns gehalten ist, einen Schwenkarm (170), im wesentlichen parallel zum Kern, der in der zentralen Aussparung (83) der Scheibe (80) angeordnet ist, und der sich mit einem äußeren Ende gegen ein Teil dieser Aussparung stützt, das der Kontaktstelle der Scheibe (80) mit der Stütze (31) gegenüberliegt, wobei der Schwenkarm (170) mit seinem anderen äußeren Ende (151) an dem Hebel (150) angelenkt ist, und eine Feder (70), die mit dem Hebel (150) in Berührung ist, um das Kontaktieren des Schwenkarms (170) mit der Scheibe (80) einerseits und der Kontaktträgerscheibe (80) und der Stütze (31) andererseits zu gewährleisten.

8. Elektrischer Schalter nach Anspruch 7, dadurch gekennzeichnet, daß die Feder (70) sich gegen einen Vorsprung stützt, der im wesentlichen senkrecht zum Kern (51) der Spule (50) neben dem Gelenk desselben vorgesehen ist.

9. Elektrischer Schalter nach Anspruch 8 in Verbindung mit Anspruch 2, dadurch gekennzeichnet, daß die Feder (70), in Kontakt mit dem Hebel (150), eine zweite Rückstelleinrichtung bildet, die angepaßt ist, um dann, wenn der Versorgungskreis der Spule offen ist, durch eine Reaktion das Entfernen des ferromagnetischen Teils (100) von dem Kern (51) der Spule (50) zu bewirken.

10. Elektrischer Schalter nach einem der Ansprüche 7 bis 9, dadurch gekennzeichnet, daß die Gelenkachse (151) des Schwenkarms (170) auf den Hebel (150) geeignet ist, beim Schwenken des Kerns (51) der Spule, zu beiden Seiten der Ebene der Kontaktträgerscheibe (80) hindurchzutreten, um als Funktion der Position dieser Gelenkachse entsprechende entgegengerichtete Steuerkräfte zum Schwenken der gegenüberliegenden Scheibe (80) auszuüben, die geeignet sind, das Verstellen dieser Scheibe zu bewirken.

11. Elektrischer Schalter nach einem der Ansprüche 1 bis 10, dadurch gekennzeichnet, daß der Versorgungskreis der Spule (50) so eingerichtet ist, daß er geschlossen werden kann, wenn das Steuerorgan (20) in die aktive Position bewegt wird.

12. Elektrischer Schalter nach einem der Ansprüche 1 bis 10, dadurch gekennzeichnet, daß der Versorgungskreis der Spule (50) eine weiche Lamelle (39) umfaßt, die durch das Steuerorgan (20) bewegt werden kann, wenn diese auf einer Strecke oberhalb der genannten bestimmten Streckes bewegt wird.

13. Elektrischer Schalter nach einem der. Ansprüche 1 bis 10, in Verbindung mit Anspruch 4, dadurch gekennzeichnet, daß die Anschläge (200) in Höhe des zweiten Endes (61) des Kerns (51) der Spule (50), gegenüber dem Gelenk (52) der Spule, vorgesehen sind.

14. Elektrischer Schalter nach Anspruch 13, dadurch gekennzeichnet, daß die Anschläge (200) schwenkbar auf dem Kern (51) angebracht sind.

15. Elektrischer Schalter nach einem der Ansprüche 1 bis 14, in Verbindung mit Anspruch 2, dadurch gekennzeichnet, daß der Kern (51) der Spule (50) an den beiden äußeren Enden der Spule übersteht und zumindest an einem dieser äußeren Enden (60, 61) eine im allgemeinen konvexe äußere Oberfläche hat, die sich im wesentlichen parallel zur Achse (A-A) des Kerns erstreckt, und dadurch gekennzeichnet, daß das ferromagnetische Teil (100), das beim Verstellen des Steuerorgans in die aktive Position als Stütze gegen den Kern (51) angeordnet ist, zwei sich im allgemeinen parallele gegenüberliegende Flächen (102, 103) hat, die senkrecht zur Achse (A-A) des Kerns liegen, wobei die Flächen (102, 103) durch zumindest einen senkrechten Steg (104, 105) verbunden und ausgebildet sind, sich bei einer relativen Bewegung des ferromagnetischen Teils im wesentlichen senkrecht zur Achse (A-A) des Kerns gegen die jeweiligen Enden des Kerns (51) abzustützen, um dann den Magnetkreis zu schließen.

16. Elektrischer Schalter nach Anspruch 15, dadurch gekennzeichnet, daß der Kern (51) im allgemeinen zylindrisch ist.

17. Elektrischer Schalter nach einem der Ansprüche 15 bis 16, dadurch gekennzeichnet, daß das genannte ferromagnetische Teil (100) im allgemeinen eine 0-Form hat, die aus zwei Flächen (102, 103) zusammengesetzt ist, die parallel zueinander und durch zwei zu diesen senkrechte Stege (104, 105) verbunden sind.

18. Elektrischer Schalter nach einem der Ansprüche 15 bis 17, dadurch gekennzeichnet, daß die Spule (50) direkt auf dem Kern (51) vorgesehen ist, ohne Zwischenlage.

19. Elektrischer Schalter nach einem der Ansprüche 15 bis 18, dadurch gekennzeichnet, daß der Kern (50) durch Bewegen seiner Enden an dem Äußeren der Flächen (102, 103) des ferromagnetischen Teils (100) immobilisiert ist.
